# FASCICULE DE BREVET EUROPEEN

(11) **EP 4 458 535 B1**
(45) Date de publication et mention de la délivrance du brevet: **18.02.2026**
(21) Numéro de dépôt: 24173777.4
(22) Date de dépôt: 02.05.2024
(51) Int. Cl.: B26D 7/06, B65B 25/18

(54) **TRANCHEUSE DE PAIN**
BROTSCHNEIDEMASCHINE
BREAD SLICER

(30) Priorité: 02.05.2023 BE 202305354
(43) Date de publication de la demande: 06.11.2024
(73) Titulaire: JAC S.A., 4000 Liège (BE)
(72) Inventeur: Van Cauwenberghe, Baudouin, 4000 Liège (BE)
(74) Mandataire: Callewaert, Koen

(56) Documents cités:
- EP-A1- 3 102 376
- EP-A1- 3 907 051

## Description

L'invention concerne une trancheuse à pain avec un châssis présentant un côté avant opposé à un côté arrière et deux côtés latéraux s'étendant entre le côté avant et le côté arrière. Cette trancheuse est conçue pour être utilisée par un utilisateur qui est situé au côté avant de la machine. La trancheuse comprend :
- un compartiment de chargement qui est connecté à un compartiment de réception ; le compartiment de chargement est adjacent au côté avant et le compartiment de réception est à proximité du côté arrière du châssis de la trancheuse,
- une ouverture d'accès pour le compartiment de chargement pour poser un pain à couper dans ce compartiment ; l'ouverture d'accès est accessible à partir dudit côté avant par un utilisateur qui est positionné devant ce côté avant pour poser un pain à couper dans le compartiment de chargement et pour récupérer le pain après sa découpe en tranches,
- un organe de coupe pouvant se déplacer selon un plan de coupe pour découper des tranches du pain lorsque celui-ci est déplacé entre lesdits compartiments,
- une surface de support pour le pain s'étendant dans lesdits compartiments et présentant une fente entre les compartiments pour permettre le passage de l'organe de coupe selon ledit plan de coupe ; la surface de support définit une direction de déplacement du pain entre le côté avant et le côté arrière du châssis qui s'étend parallèlement à la surface de support,
- un poussoir mobile pouvant se déplacer suivant ladite direction de déplacement du pain qui permet de saisir le pain et de déplacer le pain entre lesdits compartiments à travers le plan de coupe, ce poussoir mobile étant guidé par un rail de guidage s'étendant sensiblement parallèlement à la surface de support et à ladite direction de déplacement.

Des trancheuses qui présentent les caractéristiques susmentionnées sont, par exemple, décrites dans le document EP 3 907 051. Ce document décrit une trancheuse dont la surface de support pour le pain à couper est inclinée à un angle assez important par rapport à la direction horizontale.

Cela implique que le pain doit être déplacé sur une hauteur verticale relativement importante contre la gravité après avoir été saisi par le poussoir lors de son déplacement du compartiment de chargement vers le compartiment de réception. Par conséquent, les griffes du poussoir risquent de déchirer le pain, ce qui a comme conséquence que le pain glisse vers le bas.

Si le pain doit ensuite être redescendu pour être découpé en tranches, il est nécessaire de ralentir le mouvement descendant du pain à l'aide d'un moteur d'entraînement qui entraîne le poussoir par rapport au rail de guidage. En outre, la charge que le pain exerce sur ce moteur en raison de la gravité diminue à chaque fois qu'une tranche de pain est découpée dans la machine à pain. Cela nécessite un système de contrôle relativement complexe et un moteur assez volumineux.

Donc une pente fortement inclinée de la surface de support ne risque pas seulement d'arracher le pain du poussoir, mais nécessite des composants trop volumineux comprenant un moteur pas-à-pas, un frein, une courroie, des poulies, etc.

D'autre part, il a également été noté qu'il est important que le surface de support ait une certaine inclinaison afin que les tranches de pain déjà coupées n'appuient pas sur la partie non coupée du pain, ce qui nuirait à la qualité des tranches formées. En outre, une certaine pente permet de déplacer plus facilement le pain vers le bas pendant la coupe sans que le pain ne rencontre trop de résistance de la part de la surface pendant son déplacement.

On constate également que les trancheuses existantes sont souvent trop hautes et que le retrait du pain coupé de la trancheuse doit se faire à un niveau trop bas. Ceci est, par exemple, défavorable à l'ergonomie de la machine.

Par conséquent, l'objectif de l'invention est de proposer une trancheuse moins complexe et la plus compacte possible qui offre en outre une ergonomie améliorée.

A cet effet, suivant l'invention, la surface de support est inclinée d'un angle (α) supérieure à 10° et inférieure à 25°, en particulier entre 15° et 24°, par rapport à une droite horizontale qui s'étend perpendiculairement au côté avant de la trancheuse.

Avantageusement, ledit rail de guidage pour le poussoir s'étend latéralement le long d'au moins une partie du compartiment de réception.

Suivant une forme de réalisation souvent appliquée de l'invention, la trancheuse comprend un support mobile déplaçable pour soutenir et/ou pour pousser le pain à couper ou les tranches du pain coupé.

Suivant une forme de réalisation particulière de l'invention, la trancheuse, suivant l'invention, comprend une palette d'ensachage qui est prévue dans le compartiment de chargement. Cette palette est mobile entre une position de réception dans laquelle la palette s'étend selon le plan de la surface de support et une position d'ensachage dans laquelle au moins une extrémité de la palette est élevée par rapport au plan de la surface de support.

Suivant une forme de réalisation intéressante de l'invention, la palette d'ensachage est montée de manière pivotante autour d'un axe de pivot s'étendant horizontalement.

Dans une forme de réalisation avantageuse de la trancheuse, suivant l'invention, la trancheuse présente une surface de guidage latérale adjacente à la surface de support. Cette surface de guidage s'étend sensiblement transversalement par rapport à la surface de support et parallèlement à ladite direction de déplacement afin de permettre de guider le pain lors de son déplacement entre les compartiments.

Suivant une forme de réalisation très intéressante de la trancheuse, suivant l'invention, la surface de support est inclinée entre lesdits côtés latéraux par rapport à l'horizontale de sorte qu'un pain, qui est posé sur la surface de support, prend appui contre ladite surface de guidage.

De manière très avantageuse, la palette d'ensachage présente un rebord latéral se connectant à la surface de guidage dans la position de réception de la palette.

L'invention concerne également un procédé pour découper automatique un pain en tranches qui permet d'emballer le pain après sa découpe avec une trancheuse présentant un châssis avec un côté avant, opposé à un côté arrière, et deux côtés latéraux s'étendant entre le côté avant et le côté arrière. Cette trancheuse comprend un compartiment de chargement connecté à un compartiment de réception et le compartiment de chargement est adjacent audit côté avant tandis que le compartiment de réception est à proximité dudit côté arrière.

Le procédé suivant l'invention comprend les étapes suivantes :
- poser un pain à couper dans le compartiment de chargement de la trancheuse par un utilisateur qui est positionné devant le côté avant de la trancheuse,
- saisir le pain par un poussoir mobile qui est guidé par un rail de guidage,
- déplacer le pain au moyen du poussoir vers un compartiment de réception et retourner le pain vers le compartiment de chargement à partir du compartiment de réception suivant une direction de déplacement du pain inclinée par rapport à l'horizontale et sensiblement parallèle audit rail de guidage,
- découper des tranches successives du pain lors de son déplacement descendant suivant la direction de déplacement entre les compartiments, les tranches étant découpées du pain suivant un plan de coupe s'étendant sensiblement perpendiculairement par rapport à ladite direction de déplacement du pain.

Ce procédé se caractérise en ce que le pain et le poussoir mobile sont déplacés suivant ladite direction de déplacement inclinée d'un angle (α) supérieure à 10° et inférieure à 25°, en particulier entre 15° et 24°, par rapport à une droite horizontale qui s'étend perpendiculairement au côté avant de la trancheuse.

Suivant une forme de réalisation préférée du procédé, suivant l'invention, le pain est reçu par une palette d'ensachage suite au déplacement du pain du compartiment de réception vers le compartiment de chargement suivant ladite direction de déplacement. Cette palette s'étend sensiblement suivant ladite direction de déplacement lors de la réception du pain.

Dans une forme de réalisation intéressante du procédé, suivant l'invention, ladite direction de déplacement du pain est ascendante lorsque le pain est déplacé du compartiment de chargement vers le compartiment de réception. Dans une forme de réalisation alternative, la direction de déplacement du pain est descendante lorsque le pain est déplacé du compartiment de chargement vers le compartiment de réception.

D'autres détails et particularités de l'invention ressortiront de la description donnée ci-après, à titre d'exemple non limitatif, de quelques formes de réalisation particulières de la trancheuse et du procédé suivant l'invention avec référence aux dessins annexés.
La figure 1 est une vue en perspective très schématique d'une trancheuse de pain, suivant l'invention.
La figure 2 est vue en coupe verticale très schématique suivant un plan s'étendant sensiblement transversalement par rapport au côté avant et au côté arrière de la trancheuse suivant l'invention.
La figure 3 est une coupe verticale très schématique, parallèle au côté avant, d'une partie de la trancheuse comprenant le poussoir.
Les figures 4 à 9 montrent une vue latérale schématique d'une trancheuse de pain, suivant une forme de réalisation intéressante de l'invention, illustrant des étapes différentes à partir de l'introduction d'un pain à couper jusqu'à enlèvement du pain coupé.

Dans les différentes figures, les mêmes chiffres de référence concernent des éléments analogues ou identiques.

L'invention concerne, en général, une trancheuse à pain automatique qui permet d'emballer un pain découpé en tranches de façon simple. Une telle trancheuse est représentée très schématiquement à la figure 1.

La trancheuse 1 présente une base rectangulaire et comprend un châssis avec un côté avant 2 opposé à un côté arrière 3 et deux côtés latéraux 4 et 5 s'étendant entre le côté avant 2 et le côté arrière 3. Les côtés du châssis s'étendent de préférence chacun approximativement suivant un plan droit et verticale. Le côté avant 2 et le côté arrière 3 sont, par exemple, perpendiculaire par rapport aux côtés latéraux 4 et 5.

Adjacent au côté avant 2, l'intérieur de la trancheuse 1 comprend un compartiment de chargement 6 qui est prévu pour poser un pain à couper et pour récupérer le pain après sa découpe en tranches. Ce compartiment de chargement 6 est connecté à un compartiment de réception 7 qui est prévu dans la trancheuse 1 à proximité du côté arrière 3.

Afin de pouvoir introduire un pain dans la trancheuse et de récupérer ce pain après sa découpe, une ouverture d'accès 8 est prévue qui donne accès au compartiment de chargement 6. Pour la clarté des figures, cette ouverture d'accès n'est pas représentée, mais seulement indiquée par le chiffre de référence 8. L'ouverture d'accès est accessible à partir dudit côté avant 2 par un utilisateur qui est positionné devant ce côté avant 2 pour poser un pain à couper dans le compartiment de chargement 2 et pour récupérer le pain après sa découpe en tranches. Cette ouverture d'accès 8 est donc prévue dans le côté avant 2 et/ou dans le côté supérieur de la trancheuse 1 en regard du compartiment de chargement 6. De préférence, cette ouverture d'accès 8 peut être fermée par un couvercle 8a, comme montré dans la figure 2, lors du fonctionnement de la trancheuse 1.

Une surface de support 9 pour le pain s'étend dans les deux compartiments 6 et 7 susdits. La surface de support 9 est relativement lisse et ne présente pas d'aspérités, de sorte qu'un pain peut glisser facilement sur cette surface. Eventuellement, cette surface 9 peut présenter une certaine structure sans que la surface ne devienne rugueuse et que cette structure n'entrave le mouvement du pain. Cette surface de support 9 est par exemple constituée d'acier inoxydable.

Entre ce compartiments 6 et 7 une fente 10 est prévue dans la surface de support 9 pour permettre le passage d'un organe de coupe selon un plan de coupe. L'organe de coupe est prévu pour découper des tranches du pain et comprend, par exemple, une lame circulaire qui est entrainée autour de son axe. Cet organe de coupe avec la lame circulaire, est mobile selon un plan de coupe à travers ladite fente 10. Le plan de coupe s'étend, de préférence, perpendiculairement par rapport à la surface de support 9 entre lesdits compartiments 6 et 7.

Après l'introduction d'un pain à couper dans le compartiment de chargement 6, il est déplacé suivant une direction de déplacement, comme indiqué par la double flèche 11, vers le compartiment de réception 7. Cette direction de déplacement 11 s'étend entre le côté avant 2 et le côté arrière 3 du châssis et parallèlement à la surface de support 9.

De préférence, cette direction de déplacement 11 du pain est sensiblement parallèle à un plan vertical qui s'étend transversalement par rapport audit côté avant 2 et/ou audit côté arrière 3, ou approximativement parallèlement aux côtés latéraux 4 et 5 du châssis de la trancheuse 1.

La trancheuse comprend également un poussoir mobile 12 qui peut être déplacé suivant ladite direction de déplacement 11 du pain pour déplacer le pain entre lesdits compartiments 6 et 7 à travers le plan de coupe. Ce poussoir 12 est connu par l'homme de métier et comprend, par exemple, des griffes rétractables 12a. Un poussoir avec des griffes rétractables est, par exemple, décrit dans le document DE 202011005113.

Ce poussoir 12 coopère avec un support mobile 13 qui est également déplaçable suivant ladite direction de déplacement 11 du pain. Un tel support mobile 13 est connu par l'homme de métier et permet de soutenir le pain à couper ou de soutenir les tranches qui sont coupées du pain. A cet effet, le support mobile 13 est entraîné suivant la direction de déplacement du pain.

Le poussoir 12 et le support mobile 13 peuvent, par exemple, être entraînés au moyen d'une courroie crantée s'étendant le long de la surface de support 9 et à côté de celle-ci, comme, par exemple montré dans le document EP 2045053.

Dans la trancheuse, suivant l'invention, la surface de support est inclinée d'un angle α par rapport à une droite horizontale qui s'étend perpendiculairement au côté avant 2 de la trancheuse 1, comme montré dans la figure 1. Cet angle α est compris entre 10° et 25°, en particulier entre 15° et 24°. Un angle α qui est compris entre 20° et 24° semble offrir le meilleur résultat en ce qui concerne la qualité de coupe du pain et l'ergonomie pour l'utilisateur.

Eventuellement, la surface de support 9 peut également être inclinée d'un angle β par rapport à une droite qui s'étend transversalement par rapport aux côtés latéraux 4 et 5 de la trancheuse 1, comme représenté à la figure 1. Cet angle β est, par exemple, compris entre 15° et 45°.

Dans un tel cas, la trancheuse 1 présente une surface de guidage latérale 14 qui est adjacente à la surface de support 9. Cette surface de guidage 14 s'étend sensiblement transversalement par rapport à la surface de support 9 et parallèlement à ladite direction de déplacement 11 afin de permettre de guider le pain lors de son déplacement entre les compartiments 6 et 7.

Lorsqu'un pain est posé dans le compartiment de chargement 6 d'une trancheuse présentant une surface de support qui est incliné d'un angle α et d'un angle β, comme montré dans la figure 1, le pain glisse sur la surface de support 9 jusque contre ladite surface de guidage 14 et, éventuellement, le support mobile 13. Ensuite, le poussoir 12 est approché vers le pain et le griffes 12a du poussoir 12 sont activées afin d'agripper le pain du côté opposé à celui du support mobile 13. Le pain est alors déplacé vers le compartiment de réception 7 par le déplacement du poussoir 12 pendant qu'il glisse sur la surface de support 9 et contre la surface de guidage 14.

La figure 2 montre très schématiquement un trancheuse 1, suivant l'invention, présentant un compartiment de chargement 6 et un compartiment de réception 7 avec une surface de support 9 qui est inclinée d'un angle α par rapport à l'horizontale selon la direction de déplacement du pain 11.

Dans le compartiment de chargement 6, une partie de la surface de support 9 constitue une palette d'ensachage 15 qui peut être déplacée vers une position d'ensachage à partir du plan de la surface de support. A cet effet, la palette d'ensachage 15 peut pivoter autour d'un axe 19. La figure 2 montre la palette 15 avec une ligne en pointillé dans la position d'ensachage

La trancheuse 1 de la figure 2 présente un poussoir mobile 12 qui peut se déplacer suivant la direction de déplacement 11 et qui peut saisir un pain 16 à couper par des griffes rétractables 12a. Après qu'un pain à été posé dans le compartiment de chargement 6, il est saisi par les griffes rétractables 12a du poussoir 12. Ensuite, le pain 16 est déplacé par le mouvement du poussoir 12 vers le compartiment de réception 7 à travers le plan de coupe 17. Lors de ce mouvement, le poussoir 12 est guidé par un rail de guidage 17 qui s'étend sensiblement parallèlement à la surface de support 9 et donc parallèlement à la direction de déplacement 11.

Le poussoir 12 est relié par un bras de support 18 au rail de guidage 17 qui peut être déplacé sur le rail 17 à l'aide d'un système d'entraînement non représenté sur les figures. Ce système d'entraînement peut comprendre, par exemple, un moteur électrique et éventuellement une courroie d'entraînement.

La figure 3 montre une section très schématique suivant un plan transversale par rapport à la direction de déplacement 11 du pain 16. Cette figure montre une surface de guidage latérale 14 adjacente à la surface de support 9 qui s'étend sensiblement transversalement par rapport à cette dernière et parallèle à la direction de déplacement 11. Cette surface de guidage latérale 14 délimite les compartiments 6 et 7 et permet de guider le pain 16 lors de son déplacement entre ces compartiments. A la hauteur du rail de guidage 17, cette surface de guidage présente une fente 20 pour le passage du bras de support 18 du poussoir 12.

Le rail de guidage 17 pour le poussoir 12 s'étend de préférence en dehors des compartiments 6 et 7. Ce rail 17 s'étend, en particulier, de préférence latéralement le long d'au moins une partie du compartiment de réception 7.

Les figures 4 à 9 montrent encore une forme de réalisation intéressante de la trancheuse, suivant l'invention. Comme le monte les figures 8 et 9, cette trancheuse comprend une palette d'ensachage 15 qui peut être déplacée vers une position d'ensachage pour emballer le pain coupé. Dans cette forme de réalisation de l'invention le support mobile 13 est déplacé ensemble avec la palette d'ensachage 15 après que le pain a été découpé en tranches.

La palette d'ensachage 15 est montée de manière rotative autour d'un axe fixe 19. Cette axe 19 s'étend dans le compartiment de chargement 6 et dans le plan de la surface de support 9.

Lorsque la palette d'ensachage 15 a atteint la position d'emballage, le support mobile 13 est rabattu vers l'utilisateur qui se trouve devant le côté avant de la trancheuse et dans le prolongement de la palette 15. Ainsi, l'utilisateur peut glisser un sac 21 sur l'ensemble du support mobile 13, la palette 15 et le pain 16 afin de récupérer ce dernier, comme le montre la figure 9.

Dans les formes de réalisation de la trancheuse, suivant l'invention, décrites ci-dessus, la palette d'ensachage 15 est déplacée de sa position de réception vers la position d'ensachage par une rotation autour d'une axe 19 prévu à proximité du plan de coupe 17. Ainsi, l'extrémité du pain 16 qui est dirigée vers le côté avant 2, ou vers l'utilisateur, est déplacée vers le haut lorsque la palette est déplacée vers sa position d'ensachage.

La palette d'ensachage 15 peut comprendre, par exemple, des évidements oblongs qui s'étendent l'un à côté de l'autre. Ainsi, lorsqu'on glisse un sac d'emballage 21 sur le pain coupé et la palette 15, ce sac 21 peut être glissé le long des évidements à côté du pain 16. Ainsi, le format du sac peut être choisi en fonction des mesures du pain.

## Revendications

1. Une trancheuse à pain présentant un châssis avec un côté avant (2) opposé à un côté arrière (3) et deux côtés latéraux (4,5) s'étendant entre le côté avant (2) et le côté arrière (3), cette trancheuse (1) comprenant
- un compartiment de chargement (6) qui est connecté à un compartiment de réception (7), le compartiment de chargement (6) étant adjacent audit côté avant (2) tandis que le compartiment de réception (7) est à proximité dudit côté arrière (3),
- une ouverture d'accès (8) pour le compartiment de chargement (6) pour poser un pain (16) à couper dans ce compartiment (6), l'ouverture d'accès (8) étant accessible à partir dudit côté avant (2) par un utilisateur qui est positionné devant ce côté avant (2) pour poser un pain (16) à couper dans le compartiment de chargement (6) et pour récupérer le pain (16) après sa découpe en tranches,
- un organe de coupe mobile selon un plan de coupe (17) pour découper des tranches du pain (16) lorsque celui-ci se déplace entre lesdits compartiments (6,7),
- une surface de support (9) pour le pain (16) s'étendant dans les compartiments (6,7) susdits et présentant une fente (10) entre les compartiments (6,7) pour permettre le passage de l'organe de coupe selon ledit plan de coupe (17), cette surface de support (9) définissant une direction de déplacement (11) du pain (16) s'étendant entre le côté avant (2) et le côté arrière (3) du châssis et parallèlement à la surface de support (9),
- un poussoir mobile (12) pouvant se déplacer suivant ladite direction de déplacement (11) du pain (16) qui permet de saisir le pain (16) et de déplacer le pain (16) entre lesdits compartiments (6,7) à travers le plan de coupe (17), ce poussoir mobile (12) étant guidé par un rail de guidage s'étendant sensiblement parallèlement à la surface de support et à ladite direction de déplacement,
cette trancheuse étant **caractérisée en ce que** la surface de support (9) est inclinée d'un angle (α) supérieure à 10° et inférieure à 25°, en particulier entre 15° et 24°, par rapport à une droite horizontale qui s'étend perpendiculairement au côté avant (2) de la trancheuse (1).

2. Trancheuse suivant la revendication 1, dans laquelle le rail de guidage (17) s'étend latéralement le long d'au moins une partie du compartiment de réception.

3. Trancheuse suivant la revendication 1 ou 2 comprenant un support mobile (13) déplaçable pour soutenir et/ou pour pousser le pain (16) à couper ou les tranches du pain coupé.

4. Trancheuse suivant l'une quelconque des revendications 1 à 3, comprenant une palette d'ensachage (15) prévue dans le compartiment de chargement (6), cette palette (15) étant mobile entre une position de réception dans laquelle la palette (15) s'étend selon le plan de la surface de support (9) et une position d'ensachage dans laquelle au moins une extrémité (18) de la palette (15) est élevée par rapport au plan de la surface de support (9).

5. Trancheuse suivant la revendication 4, dans laquelle la palette d'ensachage (15) est formée par une partie mobile de la surface de support (9).

6. Trancheuse suivant la revendication 4 ou 5, dans laquelle la palette d'ensachage (15) est montée de manière pivotante autour d'un axe de pivot (19) s'étendant horizontalement.

7. Trancheuse suivant l'une quelconque des revendications 4 à 6, dans laquelle la palette d'ensachage (15) est montée de manière pivotante autour d'un axe de pivot (19) qui s'étend dans le plan de la surface de support (9).

8. Trancheuse suivant l'une quelconque des revendications 4 à 7, présentant une surface de guidage latérale (14) adjacente à la surface de support (9) et s'étendant sensiblement transversalement par rapport à cette dernière et parallèlement à ladite direction de déplacement (11) afin de permettre de guider le pain (16) lors de son déplacement entre les compartiments (6,7).

9. Trancheuse suivant la revendication 8, dans laquelle la surface de support (9) est inclinée entre les côtés latéraux (4,5) d'un angle (β) par rapport à l'horizontale de sorte qu'un pain (16) qui est posé sur la surface de support (9) prend appui contre ladite surface de guidage (14).

10. Trancheuse suivant la revendication 8 ou 9, dans laquelle la palette d'ensachage (15) présente un rebord latéral (36) se connectant à la surface de guidage (14) dans la position de réception de la palette (15).

11. Trancheuse suivant la revendication 10, dans laquelle la surface de guidage (14) présente un évidement dans lequel le rebord latéral (36) susdit est logé en s'étendant dans le prolongement de la surface de guidage (14) lorsque la palette d'ensachage (15) est dans ladite position de réception.

12. Trancheuse suivant la revendication 10 ou 11, dans laquelle une certaine distance est présente entre ledit rebord (36) et la surface de guidage (14) lorsque la palette (15) est dans sa position d'ensachage, cette distance permettant de glisser un sac (29) sur la palette (15) pour emballer le pain (16).

13. Procédé pour couper un pain (16) en tranches avec une trancheuse (1) présentant un châssis avec un côté avant (2), opposé à un côté arrière (3), et deux côtés latéraux (4,5) s'étendant entre le côté avant (2) et le côté arrière (3), cette trancheuse (1) comprenant un compartiment de chargement (6) qui est connecté à un compartiment de réception (7), le compartiment de chargement (6) étant adjacent audit côté avant (2) tandis que le compartiment de réception (7) est à proximité dudit côté arrière (3), ce procédé comprenant les étapes suivantes :
• poser un pain (16) à couper dans le compartiment de chargement (6) de la trancheuse (1) par un utilisateur qui est positionné devant le côté avant (2) de la trancheuse (1),
• saisir le pain par un poussoir mobile qui est guidé par un rail de guidage,
• déplacer le pain (16) au moyen du poussoir vers le compartiment de réception (7) et retourner le pain (16) vers le compartiment de chargement (6) à partir du compartiment de réception (7) suivant une direction de déplacement (11) du pain inclinée par rapport à l'horizontale et sensiblement parallèle audit rail de guidage,
• découper des tranches successives du pain (16) lors de son déplacement descendant suivant la direction de déplacement (11) entre les compartiments (6,7), les tranches étant découpées du pain (16) suivant un plan de coupe (17) s'étendant sensiblement perpendiculairement par rapport à ladite direction de déplacement (11) du pain,
**caractérisé en ce que** le pain (16) et le poussoir mobile sont déplacés suivant ladite direction de déplacement (11) inclinée d'un angle (α) supérieure à 10° et inférieure à 25°, en particulier entre 15° et 24°, par rapport à une droite horizontale qui s'étend perpendiculairement au côté avant (2) de la trancheuse.

14. Procédé suivant la revendication 13, dans lequel le pain (16) est reçu par une palette d'ensachage (15) suite au déplacement du pain (16) du compartiment de réception (7) vers le compartiment de chargement (6) suivant ladite direction de déplacement (11), ladite palette (15) s'étendant sensiblement suivant ladite direction de déplacement (11) lors de la réception du pain (16).

15. Procédé suivant la revendication 14, dans lequel, après la réception du pain (16) par la palette d'ensachage (15), la palette est déplacée ensemble avec le pain (16) par rapport à ladite direction de déplacement (11) vers une position d'ensachage dans laquelle au moins une extrémité (18) de la palette (15) est élevée par rapport à ladite direction de déplacement (11) du pain (16).

16. Procédé suivant la revendication 14 ou 15, dans lequel un sac d'emballage (29) est glissé sur l'ensemble de la palette (15) et le pain (16) à partir de ladite extrémité (18) de la palette (15) et, ensuite, le sac (29) contenant le pain (16) est retiré de la palette (15).

## Patentansprüche

1. Eine Brotschneidemaschine mit einem Gestell mit einer Vorderseite (2), die einer Rückseite (3) gegenüberliegt, und zwei Seitenflächen (4, 5), die sich zwischen der Vorderseite (2) und der Rückseite (3) erstrecken, wobei diese Brotschneidemaschine (1) umfasst:
• ein Beladefach (6), das mit einem Aufnahmefach (7) verbunden ist, wobei das Beladefach (6) an die Vorderseite (2) angrenzt, während sich das Aufnahmefach (7) in der Nähe der Rückseite (3) befindet,
• eine Zugangsöffnung (8) für das Beladefach (6) zum Einlegen eines zu schneidenden Brotes (16) in dieses Fach (6), wobei die Zugangsöffnung (8) von der Vorderseite (2) aus für einen Benutzer zugänglich ist, der vor dieser Vorderseite (2) positioniert ist, um ein zu schneidendes Brot (16) in das Beladefach (6) einzulegen und das Brot (16) nach dem Schneiden in Scheiben wieder zu entnehmen,
• ein Schneidorgan, das entlang einer Schnittebene (17) beweglich ist, um Scheiben des Brotes (16) zu schneiden, wenn sich dieses zwischen den genannten Fächern (6, 7) bewegt,
• eine Auflagefläche (9) für das Brot (16), die sich in den genannten Fächern (6, 7) erstreckt und zwischen den Fächern (6, 7) einen Schlitz (10) aufweist, um den Durchtritt des Schneidorgans entlang der genannten Schnittebene (17) zu ermöglichen, wobei diese Auflagefläche (9) eine Bewegungsrichtung (11) des Brotes (16) definiert, die sich zwischen der Vorderseite (2) und der Rückseite (3) des Gestells und parallel zur Auflagefläche (9) erstreckt,
• einen beweglichen Vorschubschieber (12), der entlang der genannten Bewegungsrichtung (11) des Brotes (16) verfahrbar ist, der das Brot (16) erfassen und das Brot (16) zwischen den genannten Fächern (6, 7) durch die Schnittebene (17) hindurch bewegen kann, wobei dieser bewegliche Vorschubschieber (12) durch eine Führungsschiene geführt ist, die sich im Wesentlichen parallel zur Auflagefläche und zur genannten Bewegungsrichtung erstreckt,
wobei diese Brotschneidemaschine **dadurch gekennzeichnet ist, dass** die Auflagefläche (9) um einen Winkel (α) größer als 10° und kleiner als 25°, insbesondere zwischen 15° und 24°, gegenüber einer horizontalen Geraden geneigt ist, die sich senkrecht zur Vorderseite (2) der Brotschneidemaschine (1) erstreckt.

2. Brotschneidemaschine nach Anspruch 1, bei der sich die Führungsschiene (17) seitlich entlang zumindest eines Teils des Aufnahmefachs erstreckt.

3. Brotschneidemaschine nach Anspruch 1 oder 2, umfassend eine bewegliche Trägerplatte (13), die verfahrbar ist, um das zu schneidende Brot (16) oder die Scheiben des geschnittenen Brotes zu stützen und/oder zu schieben.

4. Brotschneidemaschine nach einem der Ansprüche 1 bis 3, umfassend eine Einschubpalette (15) zum Eintüten, die im Beladefach (6) vorgesehen ist, wobei diese Palette (15) zwischen einer Aufnahmeposition beweglich ist, in der sich die Palette (15) in der Ebene der Auflagefläche (9) erstreckt, und einer Eintütposition, in der wenigstens ein Ende (18) der Palette (15) gegenüber der Ebene der Auflagefläche (9) angehoben ist.

5. Brotschneidemaschine nach Anspruch 4, bei der die Einschubpalette (15) durch einen beweglichen Teil der Auflagefläche (9) gebildet ist.

6. Brotschneidemaschine nach Anspruch 4 oder 5, bei der die Einschubpalette (15) schwenkbar um eine horizontal verlaufende Schwenkachse (19) gelagert ist.

7. Brotschneidemaschine nach einem der Ansprüche 4 bis 6, bei der die Einschubpalette (15) schwenkbar um eine Schwenkachse (19) gelagert ist, die sich in der Ebene der Auflagefläche (9) erstreckt.

8. Brotschneidemaschine nach einem der Ansprüche 4 bis 7, mit einer seitlichen Führungsfläche (14), die an die Auflagefläche (9) angrenzt und sich im Wesentlichen quer zu dieser sowie parallel zur genannten Bewegungsrichtung (11) erstreckt, um das Brot (16) bei seiner Bewegung zwischen den Fächern (6, 7) zu führen.

9. Brotschneidemaschine nach Anspruch 8, bei der die Auflagefläche (9) zwischen den Seitenflächen (4, 5) um einen Winkel (β) gegenüber der Horizontalen geneigt ist, so dass ein auf die Auflagefläche (9) aufgelegtes Brot (16) gegen die genannte Führungsfläche (14) anliegt.

10. Brotschneidemaschine nach Anspruch 8 oder 9, bei der die Einschubpalette (15) einen seitlichen Rand (36) aufweist, der in der Aufnahmeposition der Palette (15) an die Führungsfläche (14) anschließt.

11. Brotschneidemaschine nach Anspruch 10, bei der die Führungsfläche (14) eine Ausnehmung aufweist, in der der genannte seitliche Rand (36) aufgenommen ist, wobei sich der seitliche Rand (36) in Verlängerung der Führungsfläche (14) erstreckt, wenn sich die Einschubpalette (15) in der genannten Aufnahmeposition befindet.

12. Brotschneidemaschine nach Anspruch 10 oder 11, bei der zwischen dem genannten Rand (36) und der Führungsfläche (14) ein Abstand vorhanden ist, wenn sich die Palette (15) in ihrer Eintütposition befindet, wobei dieser Abstand das Aufschieben eines Beutels (29) auf die Palette (15) zum Verpacken des Brotes (16) ermöglicht.

13. Verfahren zum Schneiden eines Brotes (16) in Scheiben mit einer Brotschneidemaschine (1), die ein Gestell mit einer Vorderseite (2), die einer Rückseite (3) gegenüberliegt, und zwei Seitenflächen (4, 5) aufweist, die sich zwischen der Vorderseite (2) und der Rückseite (3) erstrecken, wobei diese Brotschneidemaschine (1) ein Beladefach (6) umfasst, das mit einem Aufnahmefach (7) verbunden ist, wobei das Beladefach (6) an die Vorderseite (2) angrenzt, während sich das Aufnahmefach (7) in der Nähe der Rückseite (3) befindet, wobei das Verfahren die folgenden Schritte umfasst:
• ein zu schneidendes Brot (16) durch einen Benutzer, der vor der Vorderseite (2) der Brotschneidemaschine (1) positioniert ist, in das Beladefach (6) der Brotschneidemaschine (1) einlegen,
• das Brot mittels eines beweglichen Vorschubschiebers erfassen, der durch eine Führungsschiene geführt ist,
• das Brot (16) mittels des Vorschubschiebers in Richtung des Aufnahmefachs (7) bewegen und das Brot (16) vom Aufnahmefach (7) zurück in Richtung des Beladefachs (6) entlang einer Bewegungsrichtung (11) des Brotes bewegen, die gegenüber der Horizontalen geneigt und im Wesentlichen parallel zur Führungsschiene ist,
• sukzessive Scheiben des Brotes (16) während seiner abwärts gerichteten Bewegung entlang der Bewegungsrichtung (11) zwischen den Fächern (6, 7) schneiden, wobei die Scheiben des Brotes (16) entlang einer Schnittebene (17) geschnitten werden, die sich im Wesentlichen senkrecht zur genannten Bewegungsrichtung (11) des Brotes erstreckt,
**dadurch gekennzeichnet, dass** das Brot (16) und der bewegliche Vorschubschieber entlang der genannten Bewegungsrichtung (11) bewegt werden, die um einen Winkel (α) größer als 10° und kleiner als 25°, insbesondere zwischen 15° und 24°, gegenüber einer horizontalen Geraden geneigt ist, die sich senkrecht zur Vorderseite (2) der Brotschneidemaschine erstreckt.

14. Verfahren nach Anspruch 13, bei dem das Brot (16) nach der Bewegung des Brotes (16) vom Aufnahmefach (7) zum Beladefach (6) entlang der genannten Bewegungsrichtung (11) von einer Einschubpalette (15) zum Eintüten aufgenommen wird, wobei sich die genannte Palette (15) bei der Aufnahme des Brotes (16) im Wesentlichen entlang der genannten Bewegungsrichtung (11) erstreckt.

15. Verfahren nach Anspruch 14, bei dem nach der Aufnahme des Brotes (16) durch die Einschubpalette (15) die Palette zusammen mit dem Brot (16) relativ zur genannten Bewegungsrichtung (11) in eine Eintütposition bewegt wird, in der wenigstens ein Ende (18) der Palette (15) gegenüber der genannten Bewegungsrichtung (11) des Brotes (16) angehoben ist.

16. Verfahren nach Anspruch 14 oder 15, bei dem ein Verpackungsbeutel (29) von dem genannten Ende (18) der Palette (15) her über die Gesamtheit der Palette (15) und das Brot (16) geschoben wird und anschließend der das Brot (16) enthaltende Beutel (29) von der Palette (15) abgezogen wird.

## Claims

1. A bread slicer having a frame with a front side (2) opposite a rear side (3) and two lateral sides (4,5) extending between the front side (2) and the rear side (3), which slicer (1) comprises
- a loading compartment (6) which is connected to a receiving compartment (7), the loading compartment (6) being adjacent to said front side (2) while the receiving compartment (7) is close to said rear side (3)
- an access opening (8) for the loading compartment (6) to put a loaf of bread (16) to be sliced in this compartment (6), the access opening (8) being accessible from said front side (2) by a user who is positioned in front of this front side (2) to put a loaf of bread (16) to be sliced in the loading compartment (6) and to retrieve the loaf of bread (16) after it has been cut into slices,
- a cutting member which can move along a cutting plane (17) to cut slices of the bread (16) as it moves between said compartments (6, 7),
- a support surface (9) for the bread (16) extending into the above-mentioned compartments (6, 7) and having a slot (10) between the compartments (6, 7) to allow the passage of the cutting member along said cutting plane (17), this support surface (9) defining a direction of movement (11) of the bread (16) extending between the front side (2) and the rear side (3) of the frame and parallel to the support surface (9),
- a movable push rod (12) which can move in said direction of movement (11) of the bread (16) which enables the bread (16) to be seized and moved between said compartments (6, 7) through the cutting plane (17), this movable push rod (12) being guided by a guide rail extending substantially parallel to the support surface and to said direction of movement,
this slicer being **characterized in that** the support surface (9) is inclined at an angle (α) greater than 10° and less than 25°, in particular between 15° and 24°, with respect to a horizontal line extending perpendicularly to the front side (2) of the slicer (1).

2. Slicer according to claim 1, wherein the guide rail (17) extends laterally along at least part of the receiving compartment.

3. Slicer according to claim 1 or 2 comprising a movable support (13) which can be moved to support and/or push the bread (16) to be sliced or the slices of the sliced bread.

4. Slicer according to any of claims 1 to 3, comprising a bagging pallet (15) provided in the loading compartment (6), this pallet (15) being movable between a receiving position in which the pallet (15) extends in the plane of the support surface (9) and a wrapping position in which at least one end (18) of the pallet (15) is raised relative to the plane of the support surface (9).

5. Slicer according to claim 4, wherein the bagging pallet (15) is formed by a movable portion of the support surface (9).

6. Slicer according to claim 4 or 5, wherein the bagging pallet (15) is pivot-mounted about a horizontally extending pivot axis (19).

7. Slicer according to any of claims 4 to 6, wherein the bagging pallet (15) is pivot-mounted about a pivot axis (19) extending in the plane of the support surface (9).

8. Slicer according to any of claims 4 to 7, having a lateral guide surface (14) adjacent to the support surface (9) and extending substantially transversely thereto and parallel to said direction of travel (11) to help guide the bread (16) as it moves between the compartments (6,7).

9. Slicer according to claim 8, wherein the support surface (9) is inclined between the lateral sides (4,5) at an angle (β) relative to the horizontal so that a loaf of bread (16) which is put on the support surface (9) rests against said guide surface (14).

10. Slicer according to claim 8 or 9, wherein the bagging pallet (15) has a side flange (36) connecting to the guide surface (14) in the receiving position of the pallet (15).

11. Slicer according to claim 10, wherein the guide surface (14) has a recess in which said lateral flange (36) is housed extending in the extension of the guide surface (14) when the bagging pallet (15) is in said receiving position.

12. Slicer according to claim 10 or 11, wherein a certain distance is present between said flange (36) and the guide surface (14) when the pallet (15) is in its wrapping position, this distance making it possible to slide a bag (29) onto the pallet (15) in order to wrap the bread (16).

13. Method for slicing a loaf of bread (16) with a slicer (1) having a frame with a front side (2), opposite a rear side (3), and two lateral sides (4, 5) extending between the front side (2) and the rear side (3), this slicer (1) comprising a loading compartment (6) which is connected to a receiving compartment (7), the loading compartment (6) being adjacent to said front side (2) while the receiving compartment (7) is close to said rear side (3), this method comprising the following steps :
• putting a loaf of bread (16) to be sliced in the loading compartment (6) of the slicer (1) by a user who is positioned in front of the front side (2) of the slicer (1),
• seizing the loaf by a movable push rod which is guided by a guide rail,
• moving the loaf of bread (16) towards the receiving compartment (7) by means of the push rod and returning the loaf of bread (16) to the loading compartment (6) from the receiving compartment (7) according to a direction of movement (11) inclined to the horizontal and substantially parallel to said guide rail,
• cutting successive slices of the loaf of bread (16) as it moves downwards in the direction of movement (11) between the compartments (6, 7), the slices being cut from the bread (16) in a cutting plane (17) extending substantially perpendicularly to said direction of movement (11) of the bread,
**characterized in that** the loaf of bread (16) and the movable push rod are moved in said direction of movement (11) inclined at an angle (α) greater than 10° and less than 25°, in particular between 15° and 24°, relative to a horizontal line which extends perpendicularly to the front side (2) of the slicer.

14. Method according to claim 13, wherein the loaf of bread (16) is received by a bagging pallet (15) following the movement of the loaf of bread (16) from the receiving compartment (7) to the loading compartment (6) along said direction of movement (11), said pallet (15) extending substantially in said direction of movement (11) when receiving the loaf of bread (16).

15. Method according to claim 14, wherein, after the bagging pallet (15) has received the loaf of bread (16), the pallet is moved together with the loaf of bread (16) relative to said direction of movement (11) towards a wrapping position in which at least one end (18) of the pallet (15) is elevated relative to said direction of movement (11) of the loaf of bread (16).

16. Method according to claim 14 or 15, wherein a wrapping bag (29) is slid over the pallet (15) and the loaf of bread (16) as a whole from said end (18) of the pallet (15), after which the bag (29) containing the loaf of bread (16) is removed from the pallet (15).
